# EUROPÄISCHE PATENTSCHRIFT

(11) **EP 3 521 690 B1**
(45) Veröffentlichungstag und Bekanntmachung des Hinweises auf die Patenterteilung: **01.12.2021**
(21) Anmeldenummer: 19155405.4
(22) Anmeldetag: 05.02.2019
(51) Int. Cl.: F21S 8/02

(54) **EINBAULEUCHTE**
INTEGRATED LIGHTS
LAMPE INTÉGRÉE

(30) Priorität: 06.02.2018 DE 202018100642 U
(43) Veröffentlichungstag der Anmeldung: 07.08.2019
(73) Patentinhaber: Arev Lighting GmbH, 53757 Sankt Augustin (DE)
(72) Erfinder: MAKOSCH, Gerhard, 53757 Sankt Augustin (DE)
(74) Vertreter: Geskes, Christoph

(56) Entgegenhaltungen:
- EP-A1- 3 104 073
- CN-Y- 201 434 244
- DE-A1- 19 604 458
- DE-A1-102008 048 515
- DE-U1-202012 008 928
- US-A- 5 907 648
- US-A1- 2009 032 604

## Beschreibung

Die vorliegende Erfindung betrifft eine Einbauleuchte, insbesondere zur kraftreduzierenden und stufenlosen 360°-Justage.

Bekannte Einbauleuchten, insbesondere Einbauleuchten zur Anbringung an einer Wand oder Decke, lassen die Strahlungsrichtung eines in der Einbauleuchte angeordneten Leuchtmittels nur bedingt, erschwert oder erst gar nicht einstellen. Solche bekannten Einbauleuchten werden oft starr in der Wand oder der Decke befestigt und strahlen ausschließlich in eine von der Leuchte vorgegebene Richtung. Andere bekannte Einbauleuchten sind stufenweise schwenkbar ausgebildet, so dass die darin angeordneten Leuchtmittel in mehreren vorgegebenen Haltepositionen verbleiben.

Auch sind Einbauleuchten bekannt, die stufenlos verfahrbar und mittels Lagerungen justierbar sind. Solche Einbauleuchten sind einachsig oder zweiachsig rotatorisch gelagert. Um eine rotatorische Bewegung frei zu geben, weisen diese Einbauleuchten bevorzugt einen Innen- und einen Außenring auf, die über eine Führungsstange und entsprechende Ausnehmungen am jeweils anderen Innen- oder Außenring miteinander verbunden sind. Damit eine Einbauleuchte in einer zweiten rotatorischen Achse verfahren kann, wird ein weiterer Ring zwischen dem Außen- und dem Innenring angeordnet, der innenseitig oder außenseitig eine weitere Führungsstange aufweist. Diese weitere Führungsstange ist bevorzugt um 90° versetzt zur jeweils anderen Führungsstange angeordnet. Ebenso wie die Einbauleuchten mit nur einem rotatorischen Freiheitsgrad weisen die Einbauleuchten mit zwei rotatorischen Freiheitsgraden nicht die Möglichkeit einer 360°-Justage auf. Um dies zu erreichen würde ein weiterer Ring wie bei einem Aerotrim, das für das Pilotentraining entwickelt wurde, benötigt werden.

CN 201434244 Y offenbart eine drehbare Einbauleuchte, die einen Gelenkkopf und eine Gelenkpfanne aufweist.

EP 3 104 073 A1 offenbart eine justierbare Einbauleuchte, die eine getrennte Gelenkpfanne und zwei Gelenkköpfe aufweist.

DE 20 2012 008 928 U1 offenbart eine Beleuchtungsvorrichtung mit einem Grundkörper, der zumindest abschnittsweise an einer komplementären Gegenfläche unter flächiger Auflage gleitgelagert ist.

US 5,907,648 A offenbart eine ausrichtbare Leuchte, die sich dadurch auszeichnet, dass sie kein Gelenk aufweist, durch das eine Abstrahlrichtung geändert werden kann.

US 2009/032604 A1 offenbart ein System zur Beleuchtung und Klimaregulierung in einem Raum, bei dem die Leuchtmittel außerhalb des Raumes positioniert werden und Licht mittels eines Lichtleiters in den Raum gelassen wird.

Die bekannten Einbauleuchten haben daher den Nachteil, dass sie entweder keine 360°-Justage erreichen können und/oder bei häufigem Verstellen der Halteposition die Konstruktion durch Mehrteile störanfälliger und auch preislich teurer und gegebenenfalls unrentabel ist.

Aufgabe der vorliegenden Erfindung ist es, eine Einbauleuchte zur Verfügung zu stellen, die die vorstehenden Nachteile nicht aufweist.

Diese Aufgabe wird erfindungsgemäß gelöst durch eine Einbauleuchte gemäß Anspruch 1.

Die erfindungsgemäße Einbauleuchte umfassend mindestens einen Gelenkkopf und mindestens eine Gelenkpfanne, wobei die Gelenkpfanne eine Gelenkpfannenseitenwand mit einer Gelenkpfanneninnenfläche umfasst, wobei die Gelenkpfannenseitenwand zwischen einem oberen Gelenkpfannenende und einem unteren Gelenkpfannenende einen ersten Radius aufweist und eine Gelenkkopfseitenwand des Gelenkkopfes einen zweiten Radius aufweist und wobei der erste Radius kleiner als der zweite Radius ist, wobei die Gelenkpfanneninnenfläche mindestens einen wulstartig ausgebildeten Kontaktaufsatz zur mindestens teilweisen Anlage am Gelenkkopf umfasst.

Die Begriffe Gelenkpfanne und Gelenkkopf sind aus der Anatomie bekannt. Die Gelenkpfanne umschließt den Gelenkkopf über dessen Umfang hinaus.

In einer bevorzugten Ausführungsform ist der Gelenkkopf im Wesentlichen ein kugelförmiges Element, das in einem Hohlraum innerhalb der Gelenkpfanne stufenlos rotierbar angeordnet ist.

In einer Draufsicht auf die Einbauleuchte ist die Gelenkpfanne bevorzugt im Wesentlichen rund ausgebildet. Bevorzugt weist die Gelenkpfanne eine Gelenkpfannenausnehmung auf, die einen Innenraum bildet, in dem der Gelenkkopf im Wesentlichen angeordnet ist. Die Gelenkpfannenausnehmung ist in der Draufsicht bevorzugt ebenfalls rund und weiter bevorzugt im Wesentlichen rotationssymmetrisch ausgebildet und durchdringt die Gelenkpfanne bevorzugt vollständig, weiter bevorzugt erfolgt die Durchdringung in Richtung einer Mittellängsachse (z). Die Einbauleuchte erstreckt sich in der Draufsicht bevorzugt im Wesentlichen rund um die Mittellängsachse (z). Das bevorzugt vollständige Durchdringen der Gelenkpfanne mit der Gelenkpfannenausnehmung unterscheidet die Gelenkpfanne der Einbauleuchte von der Gelenkpfanne der Anatomie, welche nur einseitig offen ist.

Wird im Rahmen der Erfindung der Begriff "etwa" oder "im Wesentlichen" im Bezug auf Werte oder Wertebereiche verwendet, ist hierunter dasjenige zu verstehen, was der Fachmann in dem gegebenen Zusammenhang als fachmännisch üblich ansehen wird. Insbesondere sind Abweichungen der angegebenen Werte von +/- 10%, bevorzugt +/- 5%, weiter bevorzugt+/- 2%, von den Begriffen "etwa" und "im Wesentlichen" umfasst.

Bevorzugt umfasst die Gelenkpfannenausnehmung der Gelenkpfanne den vollständigen Hohlraum im Inneren der Gelenkpfanne, in dem der Gelenkkopf angeordnet ist.

In einer bevorzugten Ausführungsform weist die Gelenkpfanne auf einer Oberseite ein oberes Gelenkpfannenende und auf einer Unterseite ein unteres Gelenkpfannenende auf. Bevorzugt ist zwischen dem oberen Gelenkpfannenende und dem unteren Gelenkpfannenende die Gelenkpfannenseitenwand angeordnet. Die den mindestens einen Kontaktaufsatz umfassende Gelenkpfanneninnenfläche der Gelenkpfanne erstreckt sich auf einer der Mittellängsachse (z) zugewandten Seite der Gelenkpfannenseitenwand. Weiter bevorzugt erstreckt sich die Gelenkpfanneninnenfläche über die gesamte Gelenkpfannenseitenwand vom oberen Gelenkpfannenende bis zum unteren Gelenkpfannenende. Vorzugsweise erstreckt sich die Gelenkpfannenseitenwand rotationssymmetrisch um die Mittellängsachse (z).

Erfindungsgemäß weist die Gelenkpfannenseitenwand zwischen dem oberen Gelenkpfannenende und dem unteren Gelenkpfannenende einen ersten Radius (r₁) auf. Weiter bevorzugt weist die Gelenkpfanneninnenfläche mindestens im Bereich der Gelenkpfannenseitenwand den ersten Radius (r₁) auf. Der erste Radius (r₁) erstreckt sich bevorzugt vom oberen Gelenkpfannenende in Richtung des unteren Gelenkpfannenendes und weiter bevorzugt bis zum unteren Gelenkpfannenende. Der erste Radius (r₁) liegt bevorzugt in einem Bereich von etwa 10,0° bis etwa 20,0°, weiter bevorzugt in einem Bereich von etwa 13,0° bis etwa 17,0°, und beträgt besonders bevorzugt etwa 15°.

Vorzugsweise umfasst die Gelenkpfanneninnenfläche auf der Gelenkpfannenseitenwand weiterhin mindestens eine Anschlagsplatte, die bevorzugt an das untere Gelenkpfannenende angrenzt. Bevorzugt weist die Gelenkpfannenseitenwand eine Mehrzahl von Anschlagsplatten auf. Bevorzugt weist die Gelenkpfannenseitenwand vier Anschlagsplatten, weiter bevorzugt sechs Anschlagsplatten und besonders bevorzugt acht Anschlagsplatten auf. Bevorzugt sind die Anschlagsplatten in einer Seitenansicht im Wesentlichen rechteckig mit abgerundeten Kanten ausgebildet. Bevorzugt weist die Gelenkpfannenseitenwand mindestens im Bereich der Anschlagsplatte eine Dicke D auf. Die Dicke D ist, relativ zu einer Höhe H und einer Breite B der Anschlagsplatte, dünnwandig ausgebildet. Auf einer Innenseite der mindestens einen Anschlagsplatte erstreckt sich die Gelenkpfanneninnenfläche, zumindest eine Teilfläche derselben. Die Anschlagsplatte weist bevorzugt auf der Gelenkpfanneninnenfläche in etwa den ersten Radius (r₁) auf. Die mindestens eine Anschlagsplatte ist bevorzugt leicht nach innen, auf die Mittellängsachse (z) zu erstreckend, gewölbt, so dass sich die Anschlagsplatten in Richtung der Mittellängsachse (z) und mit einer Art Krümmung auf die Mittellängsachse (z) zu erstreckt. Auf Grund der dünnwandigen Dicke D ist die mindestens eine Anschlagsplatte bevorzugt elastisch ausgebildet und ermöglicht eine Entnahme des Gelenkkopfes in Richtung des unteren Gelenkpfannenendes, sobald eine entsprechende Kraft F auf den Gelenkkopf ausgeübt wird. Die bevorzugte Mehrzahl von Anschlagsplatten, die sich rund um die Mittellängsachse (z) herum erstreckt, weißt zwischen den jeweiligen Anschlagsplatten eine bevorzugte Kerbe auf. Die Kerbe bildet den Abstand der Anschlagsplatten zueinander. Bei der Entnahme des Gelenkkopfes wird die mindestens eine Anschlagsplatte nach außen, entfernend von der Mittellängsachse (z), geschoben beziehungsweise gebogen und der Gelenkkopf kann entnommen werden. Bevorzugt weisen die Anschlagsplatten eine Art Schnappfunktion auf, indem diese sich bei Kontakt mit dem Gelenkkopf zuerst elastisch nach außen und somit entfernend von der Mittellängsachse (z) schiebt beziehungsweise biegt und anschließend auf die Mittellängsachse (z) wieder zu.

Die Gelenkpfanne weist bevorzugt ausgehend von der Gelenkpfannenseitenwand und angrenzend an das obere Gelenkpfannenende einen Vorsprung auf. Der Vorsprung erstreckt sich bevorzugt seitlich und entfernend von der Mittellängsachse (z). Der Vorsprung erstreckt sich bevorzugt zusammen mit der Gelenkpfannenseitenwand rund umlaufend um die Mittellängsachse (z) und besonders bevorzugt rotationssymmetrisch um die Mittellängsachse (z).

In einem installierten Zustand ist die Einbauleuchte bevorzugt in eine Wand oder (abgehängte) Decke eingelassen. Bevorzugt sind hierunter Wände oder Decken von Gebäuden und/oder Möbeln wie beispielsweise Vitrinen zu verstehen. Weiter bevorzugt ist die Einbauleuchte nicht vollständig in die Wand oder Decke eingelassen und liegt mit dem Vorsprung, der bevorzugt auf einer Unterseite eine Auflagefläche aufweist, mit dieser an der Wand oder Decke an. Vorzugsweise weist der Vorsprung, an einem von der Mittellängsachse (z) entfernten Bereich, eine Kantenabrundung und weiter bevorzugt eine erste Fase auf. Vorzugsweise ist der Vorsprung als Schmuck- und/oder Blendring ausgebildet.

Soweit in der vorliegenden Erfindung der Begriff installiert, Installation oder installierter Zustand verwendet wird, ist hierunter die Anbringung der Einbauleuchte an einem externen Element wie beispielsweise einer Wand oder Decke zu verstehen.

Erfindungsgemäß weist die Gelenkpfanne der Einbauleuchte auf der Gelenkpfanneninnenfläche mindestens einen Kontaktaufsatz auf. Der Kontaktaufsatz ist auf der Gelenkpfanneninnenfläche bevorzugt auf die Mittellängsachse (z) zu erstreckend angeordnet. Erfindungsgemäß ist der Kontaktaufsatz wulstartig ausgebildet. Die Oberfläche, die der Mittellängsachse (z) zugewandt ist, ist bevorzugt radial, d.h. gebogen, ausgebildet. Bevorzugt ist an einem Endbereich des Kontaktaufsatzes die radiale Ausbildung der Oberfläche schwächer, also mit einem größeren Radius, ausgebildet als auf ihrer entgegengesetzten Seite. Weiter bevorzugt ist in Richtung des unteren Gelenkpfannenendes die radiale Ausbildung der Oberfläche des Kontaktaufsatzes schwächer, also mit einem größeren Radius, ausgebildet als auf ihrer entgegengesetzten Seite. Bevorzugt ist der Kontaktaufsatz vollständig die Gelenkpfanne die Mittellängsachse (z) umlaufend ausgebildet, und damit als Ringwulst ausgebildet. In einer anderen Ausführungsform ist der Kontaktaufsatz mit Unterbrechungen die Gelenkpfanne umlaufend ausgebildet, bevorzugt als Teilstücke in Form eines Ringwulstes. Bevorzugt ist der Kontaktaufsatz angrenzend an das untere Gelenkpfannenende angeordnet. Vorzugsweise liegt der Kontaktaufsatz der Gelenkpfanne mindestens teilweise am Gelenkkopf an. Bei einer erfindungsgemäßen wulstartigen Ausbildung des Kontaktaufsatzes ist die Anlage vorzugweise eine Art Anlagelinie rotatorisch um die Mittellängsachse (z). Der Kontaktaufsatz unterbindet vorteilhafterweise ein Herausfallen des Gelenkkopfes aus der Gelenkpfannenausnehmung.

Der Kontaktaufsatz, der von der Gelenkpfanneninnenfläche umfasst ist, ist, wenn die Gelenkpfannenseitenwand mindestens eine Anschlagplatte, bevorzugt mehrere, also mindestens zwei, drei, vier, fünf, sechs, sieben, acht oder mehr, umfasst beziehungsweise als solche ausgebildet ist, bevorzugt im Bereich der mindestens einen Anschlagsplatte der Gelenkpfannenseitenwand und weiter bevorzugt auf dieser und an das untere Gelenkpfannenende angrenzend angeordnet. Bevorzugt weist die Gelenkpfannenseitenwand eine Mehrzahl von Anschlagsplatten auf, auf denen eine Mehrzahl von Kontaktaufsätzen angeordnet ist. Besonders bevorzugt ist auf jeder der Anschlagsplatten jeweils ein Kontaktaufsatz angeordnet. Bevorzugt umfasst die Gelenkpfanneninnenfläche auf der Gelenkpfannenseitenwand vier Kontaktaufsätze, weiter bevorzugt sechs Kontaktaufsätze und besonders bevorzugt acht Kontaktaufsätze. Der mindestens eine wulstartig ausgebildete Kontaktaufsatz ist bevorzugt länglich über die mindestens eine Anschlagsplatte verlaufend, bevorzugt am unteren Ende der Gelenkpfanne beziehungsweise angrenzend an diese, ausgebildet. Die längliche Erstreckung des Kontaktaufsatzes erstreckt sich bevorzugt rechtwinklig zur Mittellängsachse (z). Vorzugsweise bildet mindestens die eine Kerbe den Abstand der Mehrzahl von Anschlagsplatten untereinander. Bevorzugt ist die wulstartige Ausbildung der Kontaktaufsätze auf den Anschlagsplatten nur durch die Kerbe unterbrochen.

In einer alternativen Ausführungsform erstreckt sich die Mehrzahl von Anschlagsplatten unterschiedlich weit in Richtung des unteren Gelenkpfannenendes. Die Anschlagsplatten weisen somit einen Versatz in Richtung der Mittellängsachse (z) zueinander auf.

In einer bevorzugten Ausführungsform weist der Gelenkkopf auf einer Oberseite ein oberes Gelenkkopfende und auf einer Unterseite ein unteres Gelenkkopfende auf. Erfindungsgemäß umfasst der Gelenkkopf eine Gelenkkopfseitenwand, die weiter bevorzugt zwischen dem oberen Gelenkkopfende und dem unteren Gelenkkopfende angeordnet ist und einen zweiten Radius (r₂) aufweist.

Vorzugsweise weist der Gelenkkopf eine Gelenkkopfaußenfläche auf. Die Gelenkkopfaußenfläche erstreckt sich bevorzugt mindestens auf einer der Mittellängsachse (z) abgewandten Seite der Gelenkkopfseitenwand. Weiter bevorzugt erstreckt sich die Gelenkkopfaußenfläche vom oberen Gelenkkopfende über die Gelenkkopfseitenwand bis zum unteren Gelenckopfende. Vorzugsweise erstreckt sich die Gelenkkopfseitenwand rotationssymmetrisch um die Mittellängsachse (z).

Erfindungsgemäß weist die Gelenkkopfseitenwand des Gelenkkopfes den zweiten Radius (r₂) auf. Weiter bevorzugt weist die Gelenkkopfaußenfläche im Bereich der Gelenkkopfseitenwand den zweiten Radius (r₂) auf. Der zweite Radius (r₂) erstreckt sich bevorzugt vom oberen Gelenkkopfende bis zu einem unteren Ende der Gelenkkopfseitenwand. Der zweite Radius (r₂) liegt bevorzugt in einem Bereich von etwa 14,0° bis etwa 25,0°, weiter bevorzugt in einem Bereich von etwa 17,0° bis etwa 22,0°, und beträgt besonders bevorzugt etwa 19,5°.

In einer besonders bevorzugten Ausführungsform unterscheiden sich der erste Radius (r₁) und der zweite Radius (r₂) von einander. Bevorzugt erstrecken sich der erste Radius (r₁) auf der Gelenkpfanneninnenfläche und der zweite Radius (r₂) auf der Gelenkkopfaußenfläche und sind sich bevorzugt gegenüberliegend angeordnet. Erfindungsgemäß ist der erste Radius (r₁) kleiner als der zweite Radius (r₂), wodurch die Gelenkkopfaußenfläche und die Gelenkpfanneninnenfläche einen Spalt zwischen sich aufweisen und nicht vollständig aneinander anliegen. Bevorzugt liegt je nach Ausrichtung und Drehung des Gelenkkopfes die Gelenkkopfaußenfläche in der Gelenkpfannenausnehmung an unterschiedlichen Teilbereichen der Gelenkpfanneninnenfläche an. Bevorzugt sind die Flächen, an denen der Gelenckopf an der Gelenkpfanne anliegt, im Wesentlichen eine Art Anlagelinie, die rotatorisch um die Mittellängsachse (z) verläuft. Vorzugsweise liegt der Gelenkkopf im Wesentlichen über die Anlagelinie an mindestens einem Kontaktaufsatz und an einer weiteren Anlagelinie der Gelenkpfanneninnenfläche an. Bevorzugt ist der Kontakt des Gelenkkopfes mit dem Kontaktaufsatz je nach Rotation des Gelenkkopfes eine variable Anlagelinie auf der Oberfläche des Kontaktaufsatzes.

Vorzugsweise berührt beziehungsweise kontaktiert der mindestens eine Kontaktaufsatz der Gelenkpfanne die Gelenkkopfseitenwand über die Gelenkkopfaußenfläche. Bevorzugt ist der Kontakt im Wesentlichen eine Anlagelinie und somit auf ein Minimum reduziert. Die Reibung der sich berührenden Anlagen der Gelenkpfanne und des Gelenkkopfes ist entsprechend gering. In einer Null-Ausrichtung erfolgt der Kontakt des Kontaktaufsatzes zum Gelenkkopf vorzugsweise in etwa im Bereich eines Scheitelpunktes des Kontaktaufsatzes. Weiter bevorzugt verändert sich die Anlagelinie des Kontaktes bei einer Rotation des Gelenkkopfes.

Soweit in der vorliegenden Erfindung der Begriff Null-Ausrichtung verwendet wird, ist hierunter die Ausrichtung der Gelenkpfanne zum Gelenkkopf zu verstehen, bei der deren jeweilige Mittellängsachsen (z) kongruent zu einander sind.

Die sich gegenüberliegenden Flächen des Gelenkkopfes und der Gelenkpfanne weisen durch die bevorzugt unterschiedlichen Radien (r₁, r₂) einen Spalt auf. Der bevorzugt wulstartige Kontaktaufsatz, der von der Gelenkpfanneninnenfläche umfasst ist und sich auf die Gelenkkopfaußenfläche zu erstreckt, vergrößert den Abstand der sich gegenüberliegenden Flächen.

Vorzugsweise steht der erste Radius (r₁) des Gelenkkopfes im Verhältnis zum zweiten Radius (r₂) der Gelenkpfanne. Das Verhältnis des ersten Radius (r₁) zum zweiten Radius (r₂) liegt bevorzugt in einem Bereich von etwa 1,0 zu 1,0 bis etwa 1,0 zu 2,0, weiter bevorzugt in einem Bereich von etwa 1,0 zu 1,1 bis etwa 1,0 zu 1,5 und besonders bevorzugt in einem Bereich von etwa 1,0 zu 1,25 bis etwa 1,0 zu 1,35.

Bevorzugt weist der Gelenkkopf eine Gelenkkopfinnenfläche auf. Die Gelenkkopfinnenfläche ist bevorzugt mindestens auf einer Seite der Gelenkkopfseitenwand ausgebildet, die abgewandt zur Gelenkkopfaußenfläche ist. Weiter bevorzugt weist der Gelenkkopf ein Bodenteil mit mindestens einer Leuchtmittelfassung auf. Mit dem Bodenteil und der Gelenkkopfseitenwand bildet der Gelenkkopf einen Innenraum beziehungsweise eine Gelenkkopfausnehmung. Die Gelenkkopfausnehmung ist im Wesentlichen rotationssymmetrisch um die Mittellängsachse (z) entlang des Bodenteils und der Gelenkkopfseitenwand ausgebildet. Bevorzugt ist mittig auf dem Bodenteil die mindestens eine Leuchtmittelfassung angeordnet.

Vorzugsweise umfasst die Gelenkkopfseitenwand einen Steg. Der Steg ist bevorzugt am unteren Ende der Gelenkkopfseitenwand angeordnet. Weiter bevorzugt grenzt der Steg der Gelenkkopfseitenwand an das untere Gelenkkopfende an. Bevorzugt ist der Steg umlaufend und besonders bevorzugt rotationssymmetrisch um die Mittellängsachse (z) herum angeordnet. Der Steg unterbindet eine zu starke rotatorische Bewegung beziehungsweise ein Überdrehen des Gelenkkopfes in der Gelenkpfannenausnehmung der Gelenkpfanne. Bevorzugt weist der Steg nicht den zweiten Radius (r₂) auf, ist weiter bevorzugt nicht gekrümmt und blockiert eine Rotation, sobald dieser in Kontakt mit bevorzugt der Gelenkpfannenseitenwand und weiter bevorzugt mit dem Kontaktaufsatz kommt. Soweit in der vorliegenden Erfindung der Begriff Überdrehen verwendet wird, ist hierunter zu verstehen, dass eine Bewegung so unterbunden ist, dass gewährleistet ist, dass ein Leuchtmittel aus der Einbauleuchte heraus strahlt und keine Elemente der Gelenkpfanne wie beispielsweise die Gelenckopfseitenwand anstrahlt.

Der Gelenkkopf, der bevorzugt in der Gelenkpfannenausnehmung der Gelenkpfanne angeordnet ist, ist in Richtung der Mittellängsachse (z) von der Gelenkpfanne bevorzugt zu mindestens 50% umschlossen. Bevorzugt hält die Gelenkpfanne, insbesondere durch die Gelenkpfannenseitenwand und deren mindestens einen Anschlagsplatte, den Gelenkkopf. Der Gelenkkopf, der bevorzugt mindestens über die Gelenkkopfaußenfläche der Gelenkkopfseitenwand rotationssymmetrisch ausgebildet ist, weist einen Durchmesser (d) auf. Der Durchmesser (d) erstreckt sich bevorzugt rechtwinklig zur Mittellängsachse (z). Der Durchmesser (d) ist der weiteste Abstand der Gelenkkopfaußenfläche, ausgehend von einer Seite der Gelenkkopfseitenwand durch die Mittellängsachse (z) hindurch verlaufend bis zu einer gegenüberliegenden Seite der Gelenkkopfseitenwand. In der Null-Ausrichtung der Einbauleuchte umschließt die Gelenkpfanne den Gelenkkopf vom oberen Gelenkkopfende bis mindestens zum Durchmesser (d).

Der Gelenkkopf ist bevorzugt stufenlos drehbar im Inneren der Gelenkpfanne beziehungsweise in der Gelenkpfannenausnehmung angeordnet. Das stufenlose Drehen beschreibt eine freie beziehungsweise im Wesentlichen eine 360°-Rotation des Gelenkkopfes, der von der Gelenkpfanne umschlossen ist. Bevorzugt unterbindet lediglich der Steg der Gelenkpfanne die Rotation des Gelenkkopfes. Mit der Rotation des Gelenkkopfes verlässt dieser die Null-Ausrichtung, wodurch die Mittellängsachsen (z) der Gelenkpfanne und des Gelenkkopfes nicht weiter kongruent zueinander sind.

In einer bevorzugten Ausführungsform ist am und/oder auf dem Gelenkkopf der Einbauleuchte ein Innenring angeordnet. Der Innenring umfasst bevorzugt eine im Wesentlichen flache Ringscheibe mit einer Ringausnehmung und eine Gewindewand. Die Ringscheibe des Innenrings ist bevorzugt ein Abdeckteil, das zumindest teilweise die Gelenkkopfausnehmung des Gelenkkopfes abdeckt. Die Ringausnehmung durchdringt die Ringscheibe des Innenrings bevorzugt rund umlaufend um die Mittellängsachse (z). Weiter bevorzugt ist unterhalb der Ringscheibe des Innenrings die Gewindewand angeordnet, die mit der Ringscheibe bevorzugt einteilig verbunden ist und über die der Innenring mit dem Gelenkkopf verbunden ist. Die Gewindewand liegt bevorzugte an der Gelenkkopfinnenfläche der Gelenkkopfseitenwand an. Die Ringscheibe des Innenrings erstreckt sich mit ihrer Längserstreckung in etwa rechtwinklig zur Mittellängsachse (z) des Gelenkkopfes und die Gewindewand erstreckt sich mit ihrer Längserstreckung bevorzugt parallel zur Mittellängsachse (z). In der Null-Ausrichtung der Einbauleuchte weisen bevorzugt die Ringscheibe des Innenrings auf einer Oberseite und das obere Gelenkpfannenende der Gelenkpfanne im Wesentlichen eine ebene Fläche auf.

Bevorzugt erstreckt sich die Ringscheibe des Innenrings ausgehend von der Längserstreckung der Gewindewand auf die Mittellängsachse (z) zu. Besonders bevorzugt erstreckt sich die Ringscheibe des Innenrings mit seiner Längserstreckung ausgehend von der Längserstreckung der Gewindewand entfernend von und auf die Mittellängsachse (z) zu. Weiter bevorzugt erstreckt sich die Ringscheibe des Innenrings ausgehend von der Längserstreckung der Gewindewand zu einem geringen Teil entfernend von der Mittellängsachse (z) und zu einem verhältnismäßig größeren Teil auf die Mittellängsachse (z) zu bis zur Ringausnehmung. In einer bevorzugten Ausführungsform liegt der sich von der Mittellängsachse (z) entfernende Teil der Ringscheibe mindestens teilweise auf dem oberen Gelenkkopfende auf. Vorzugsweise weist der Teil der Ringscheibe, der mindestens teilweise auf dem oberen Gelenckopfende aufliegt, eine Kantenabrundung und weiter bevorzugt eine zweite Fase auf. In einer Ausführungsform ist der Radius der Kantenabrundung so groß, dass dieser im Wesentlichen einer Fase ähnelt. Die bevorzugte Kantenabrundung und weiter bevorzugt die zweite Fase ist bevorzugt auf einer gewindewandabgewandten Seite des Innenring ausgebildet.

Um die Gewindewand des Innenrings mit mindestens der Gelenkkopfseitenwand zu verbinden, weist die Gewindewand und mindestens die Gelenkkopfseitenwand jeweils ein Gewinde auf. Die Gewindewand weist bevorzugt ein Außengewinde und die Gelenkkopfseitenwand ein Innengewinde auf. Vorzugsweise weist mindestens die Gelenkkopfseitenwand über die Gelenkkopfinnenfläche ein entsprechendes Gegengewinde auf. Besonders bevorzugt weist die Gewindewand das Außengewinde und die Gelenkkopfseitenwand ein Innengewinde auf.

In einer besonders bevorzugten Ausführungsform ist in der Gelenkkopfausnehmung des Gelenkkopfes mindestens ein Lichtaustrittsmittel angeordnet. Besonders bevorzugt ist das Lichtaustrittsmittel in der Gelenkkopfausnehmung und in der Ringausnehmung des Innenrings angeordnet. Bevorzugt ist das Lichtaustrittsmittel auf der Leuchtmittelfassung des Bodenteils des Gelenkkopfes angeordnet und ist weiter bevorzugt an einer gegenüberliegenden Seite der Gelenkkopfausnehmung formschlüssig randseitig vom Innenring und weiter bevorzugt von der Ringscheibe des Innenrings gehalten.

Vorzugsweise ist das Lichtaustrittsmittel zylindrisch und weiter bevorzugt kegel- beziehungsweise trichterförmig mit einer weiten Öffnung und einer schlanken Öffnung ausgebildet. Bevorzugt sind die schlanke und/oder die weite Öffnung rund ausgebildet. Bevorzugt erstreckt sich das Lichtaustrittsmittel ausgehend von der Leuchtmittelfassung bis zur Ringausnehmung des Innenrings. Weiter bevorzugt ist die schlanke Öffnung im Bereich der Leuchtmittelfassung und die weite Öffnung im Bereich der Ringausnehmung angeordnet. Bevorzugt weist das Lichtaustrittsmittel im Bereich der weiten Öffnung eine Scheibe auf. Die Scheibe ist bevorzugt transluzent und weiter bevorzugt transparent ausgebildet und deckt das Lichtaustrittsmittel ab. Die Scheibe des Lichtaustrittsmittels deckt dieses bevorzugt im Bereich der Ringausnehmung ab.

In einer besonders bevorzugten Ausführungsform weist die Einbauleuchte mindestens ein Leuchtmittel auf. Das Leuchtmittel ist bevorzugt in der Leuchtmittelfassung des Bodenteils des Gelenkkopfes befestigt. Bevorzugt erstreckt sich das Leuchtmittel in Richtung der Ringausnehmung. Vorzugsweise erstreckt sich das Leuchtmittel kuppelförmig in Richtung der Ringausnehmung. Bevorzugt ist das Leuchtmittel randseitig vom Lichtaustrittsmittel umschlossen. Weiter bevorzugt ist das Leuchtmittel im Bereich der schlanken Öffnung des Lichtaustrittsmittels umschlossen, so dass das Leuchtmittel in Richtung der weitern Öffnung des Lichtaustrittsmittels strahlt.

Das Leuchtmittel ist bevorzugt mindestens eine Glühlampe, weiter bevorzugt mindestens eine Halogenlampe, und besonders bevorzugt mindestens eine lichtemittierende Diode (LED). Das Leuchtmittel ist bevorzugt auf einer Platine befestigt. Verbindungstechniken, die das Leuchtmittel mit der Platine verbinden, sind bevorzugt stoff-/form- oder kraftschlüssige Verbindungen.

In einer bevorzugten Ausführungsform weist das Lichtaustrittsmittel randseitig im Bereich der weiten Öffnung einen Absatz auf. Der Absatz des Lichtaustrittsmittels ist bevorzugt eine Fase und weiter bevorzugt eine Kante. Des Weiteren weist bevorzugt der Innenring im Bereich der Ringscheibe angrenzend zur Ringausnehmung ebenfalls einen Absatz, der bevorzugt als Hinterschneidung ausgebildet ist, auf. Der Absatz des Innenrings bildet bevorzugt eine Negativform zum Absatz des Lichtaustrittsmittels. Der Absatz des Lichtaustrittsmittels und der Absatz des Innenrings greifen bevorzugt formschlüssig ineinander und ermöglichen ein Niederhalten des Lichtaustrittsmittels.

In einer bevorzugten Ausführungsform weist der Gelenkkopf der Einbauleuchte mindestens eine Haltefeder und/oder mindestens eine Anpressplatte auf. Vorzugsweise weist der Gelenkkopf zwei Haltefedern und zwei Anpressplatten auf. Die Haltefeder und/oder die Anpressplatte sind vorzugsweise randseitig und entfernend von der Mittellängsachse (z) am Gelenkkopf an einer Gelenkpfannenaußenseite angeordnet und/oder befestigt. Die Gelenkpfannenaußenfläche ist auf einer Seite der Gelenkpfannenseitenwand ausgebildet, die abgewandt zur Gelenkpfanneninnenfläche ist. Vorzugsweise sind die Haltefedern und die Anpressplatten abwechselnd in 90°-Abständen um die Mittellängsachse (z) herum außenseitig am Gelenkkopf angeordnet. Bevorzugt sind die Haltefeder und/oder die Anpressplatte federnd ausgebildet.

Die mindestens eine Haltefeder ist bevorzugt als Draht mit kreisförmigem Querschnitt ausgebildet. Weiter bevorzugt ist die Haltefeder federspangenartig ausgebildet. Die Haltefedern sind bevorzugt randseitig an der Gelenkpfanne über eine y-Achse, rechtwinklig zur Mittellängsachse (z), und spiegelsymmetrisch gegenüberliegend angeordnet.

Randseitig und entfernend von der Mittellängsachse (z) erstreckt sich am Gelenkkopf die mindestens eine Anpressplatte. Die mindestens eine Anpressplatte ist bevorzugt als dünnwandiges Plattenelement mit einer bevorzugt federnden Funktion ausgebildet. Die Anpressplatte ist in einer Seitenansicht im Wesentlichen V-förmig ausgebildet. Sie weist einen bevorzugt spitzen und weiter bevorzugt abgerundeten Verbindungsbereich der zwei V-Schenkel auf. Durch Aufbringen einer Kraft auf mindestens einen der beiden Schenkel weist die Anpressplatte im Verbindungsbereich eine federnde Funktion auf. Die vorzugsweise mindestens zwei Anpressplatten erstrecken sich rand- und außenseitig an der Gelenkpfanne, von dieser entfernend, und sind über eine x-Achse, rechtwinklig zur Mittellängsachse (z), spiegelsymmetrisch gegenüberliegend angeordnet.

Vorzugsweise ist die Einbauleuchte über die Haltefeder und/oder die Anpressplatte in einer Wand oder Deckel installiert. Sobald die Einbauleuchte in einer Wand oder Decke eingelassen ist, liegt vorzugsweise der Vorsprung der Gelenkpfanne, der weiter bevorzugt als Schmuck- und/oder Blendring ausgebildet ist, außerhalb der Wand oder Decke mit seiner Unterseite an dieser an. Die Haltefeder und/oder die Anpressplatte sind innenliegend und/oder hinter der Wand oder Decke montiert und unterbinden mittels Form- und/oder Kraftschluss ein unbeabsichtigtes Entfernen der Einbauleuchte.

Um den installierten Zustand zu erreichen, wird die Einbauleuchte auf beziehungsweise in eine Ausnehmung in der Wand oder Decke geführt. Gegebenenfalls bewirken Haltefeder und/oder Anpressplatte, die seitlich an der Einbauleuchte angeordnet sind, beim Einführen in die Wand oder Decke einen Widerstand, der überwunden werden muss. Bei einer Bewegung der Einbauleuchte in die Ausnehmung der Wand oder Decke und bei einem Kontakt von Haltefeder und/oder Anpressplatte mit einem Rand der Ausnehmung deformieren sich diese in Teilbereichen elastisch und auf die Mittellängsachse (z) zu. Nach Erreichen des installierten Zustandes entspannen sich Haltefeder und/oder Anpressplatte bevorzugt vollständig. Weiter bevorzugt entspannen sich Haltefeder und/oder Anpressplatte im Wesentlichen nicht und bleiben gespannt in und/oder hinter der Wand oder Decke.

Vorteilhafterweise ermöglicht die Einbauleuchte eine kraftreduzierende und stufenlose im Wesentlichen 360°-Justage, wobei der Kontaktaufsatz der Gelenkpfanne den Kontakt zum Gelenkkopf verringert und deren Reibung zueinander reduziert.

Weitere vorteilhafte Ausgestaltungen gehen aus den nachfolgenden Zeichnungen hervor. Gleiche Teile oder Teile mit gleicher Funktion können die gleichen Bezugszeichen aufweisen. Es zeigen:
- Fig. 1: eine erfindungsgemäße Ausführungsform einer Einbauleuchte in einer Draufsicht;
- Fig. 2: die Einbauleuchte aus Fig. 1 in einer ersten seitlichen Schnittansicht;
- Fig. 3: die Einbauleuchte aus Fig. 1 in einer Seitenansicht;
- Fig. 4: die Einbauleuchte aus Fig. 1 in einer Unteransicht;
- Fig. 5: die Einbauleuchte aus Fig. 1 in einer zweiten seitlichen Schnittansicht;
- Fig. 5a: eine erste Detailansicht der zweiten seitlichen Schnittansicht aus Fig. 5 ;
- Fig. 5b: eine zweite Detailansicht zu Fig. 5;
- Fig. 6: einen Innenring der Einbauleuchte aus Fig. 1 in einer Seitenansicht;
- Fig. 7: den Innenring der Einbauleuchte aus Fig. 1 in einer Unteransicht;
- Fig. 8: den Innenring der Einbauleuchte aus Fig. 1 in einer Draufsicht; und
- Fig. 9: den Innenring der Einbauleuchte aus Fig. 1 in einer dritten seitlichen Schnittansicht.

Fig. 1 zeigt eine Ausführungsform einer Einbauleuchte 10 in einer Draufsicht auf einen Innenring 150 und einer Gelenkpfanne 200. Die Gelenkpfanne 200 weist ein oberes Gelenkpfannenende 202 und einen Vorsprung 210, der als Schmuck- und/oder Blendring ausgebildet ist, auf. Das obere Gelenkpfannenende 202 ist ringartig und um eine Gelenkpfannenausnehmung 222 der Gelenkpfanne 200 herum erstreckend ausgebildet. Die Gelenkpfannenausnehmung 222 erstreckt sich rund zusammen mit dem oberen Gelenkpfannenende 202 um eine Mittellängsachse z der Gelenkpfanne 200. Entfernend von der Mittellängsachse z ist randseitig am oberen Gelenkpfannenende 200 der Vorsprung 210 angeordnet. Der Vorsprung 210 erstreckt sich ringartig um das obere Gelenkpfannenende 202. In der Gelenkpfannenausnehmung 222 ist der Innenring 150 angeordnet, der randseitig an die Gelenkpfanne 200 grenzt. Der Innenring 150 umfasst eine flache Ringscheibe 160. Der Innenring 150 weist mittig um die Ringscheibe 160 und um die Mittellängsachse z herum erstreckend, eine runde Ringausnehmung 152 auf. In der Ringausnehmung 152 ist ein Lichtaustrittsmittel 240 angeordnet, das sich rund um die Mittellängsachse z herum erstreckt. Randseitig an der Gelenkpfanne 200 und entfernend von der Mittellängsachse z erstrecken sich zwei Haltefedern 216. Die Haltefedern 216 sind als Draht mit kreisförmigem Querschnitt ausgebildet. Die Haltefedern 216 erstrecken sich ausgehend von der Gelenkpfanne 200 in einer im Wesentlichen rechteckigen Form entfernend von der Mittellängsachse z. Die Haltefedern 216 sind am äußeren Umfang der Gelenkpfanne 200 und über eine y-Achse spiegelsymmetrisch gegenüberliegend angeordnet. Randseitig und entfernend von der Mittellängsachse z erstrecken sich zwei Anpressplatten 218. Die Anpressplatten 218 sind als dünnwandige Plattenelemente mit einer federnden Funktion ausgebildet und randseitig an der Gelenkpfanne angeordnet und/oder befestigt. Die Anpressplatten 218 erstrecken sich ausgehend von einer Gelenkpfannenaußenseite 205 der Gelenkpfanne 200 und entfernend von der Mittellängsachse z. Die Anpressplatten 218 sind am äußeren Umfang der Gelenkpfanne 200 und über eine x-Achse spiegelsymmetrisch gegenüberliegend angeordnet.

Fig. 2 zeigt die Einbauleuchte 10 gemäß Fig. 1 in einer ersten seitlichen Schnittansicht I-I. Fig.2 weist die Gelenkpfanne 200, einen Gelenkkopf 100 und den Innenring 150, der am Gelenkkopf 100 angeordnet ist, auf. Die Schnittansicht I-I schneidet die Einbauleuchte 10 gemäß Fig. 1 durch eine yz-Ebene, bis zur Mittellängsachse z und von der Mittellängsachse z durch eine xz-Ebene. Die yz-Ebene ist die resultierende Ebene der y-Achse und der Mittellängsachse z. Die xz-Ebene ist die resultierende Ebene der x-Achse und der Mittellängsachse z. Die Gelenkpfanne 200 weist das obere Gelenkpfannenende 202 und ein unteres Gelenkpfannenende 208 (siehe Fig. 3) auf, zwischen denen eine Gelenkpfannenseitenwand 204 und eine Mehrzahl von Anschlagsplatten 219 (siehe Fig. 3) angeordnet ist. An der Gelenkpfannenseitenwand 204 und an das obere Gelenkpfannenende 202 angrenzend ist der Vorsprung 210 angeordnet. Der Vorsprung 210 erstreckt sich entfernend von der Mittellängsachse z. Der Vorsprung 210 weist auf seiner Unterseite eine Auflagefläche 211 auf, die bei einer Installation der Einbauleuchte 10 bevorzugt nicht in einer Wand oder Decke mit eingelassen wird, sondern auf der Wand oder Decke aufliegt. Mindestens die Gelenkpfannenseitenwand 204 weist auf einer innenliegenden Seite, die näher zur Mittellängsachse z hin angeordnet ist, eine Gelenkpfanneninnenfläche 207 auf. Die Gelenkpfanneninnenfläche 207 ist abgerundet ausgebildet und weist einen ersten Radius r₁ auf. Im Inneren der Gelenkpfanne 200 ist die Gelenkpfannenausnehmung 222 angeordnet. Randseitig an einem linken Endbereich der Gelenkpfanne 200 und entfernend von der Mittellängsachse z erstreckt sich eine der beiden Anpressplatten 218. Mit einem Anpressplattenende ist die Anpressplatte 218 an der Auflagefläche 211 des Vorsprungs 210 angeordnet. Randseitig an einem rechten Endbereich der Gelenkpfanne 200 und entfernend von der Mittellängsachse z erstreckt sich eine Federeinheit 217 der Haltefedern 216 (siehe Fig. 3). Über die Federeinheit 217 ist die Haltefeder 216 mit der Gelenkpfanne 200 verbunden.

Der Gelenkkopf 100 ist zum Teil an der Gelenkpfannenseitenwand 204 der Gelenkpfanne 200 anliegend und in der Gelenkpfannenausnehmung 222 angeordnet. Der Gelenkkopf 100 weist ein oberes Gelenkkopfende 102 und ein unteres Gelenkkopfende 108 auf, zwischen denen eine Gelenkkopfseitenwand 104 mit einem Steg 109 angeordnet ist. Die Gelenkkopfseitenwand weist auf einer innenliegenden Seite, die näher zur Mittellängsachse z hin angeordnet ist, eine Gelenkkopfinnenfläche 107 auf. Auf einer außenliegenden und der Gelenkkopfinnenfläche 107 abgewandten Seite, weist die Gelenkkopfseitenwand 104 eine Gelenkkopfaußenfläche 105 auf. Die Gelenkkopfaußenfläche 105 ist abgerundet ausgebildet und weist einen zweiten Radius r₂ auf. Die Gelenkkopfaußenfläche 105 und die Gelenkpfanneninnenfläche 207 sind die Flächen, über die der Gelenkkopf 100 und die Gelenkpfanne 200 unter Anderem in Kontakt miteinander sind. Die Gelenkkopfseitenwand 104 weist an das untere Gelenkkopfende 108 angrenzend den Steg 109 auf. Der Steg 109 unterbindet eine zu starke rotatorische Bewegung beziehungsweise ein Überdrehen des Gelenkkopfes 100 in der Gelenkpfannenausnehmung 222 der Gelenkpfanne 200. Der Steg 109 weist nicht den zweiten Radius r₂ auf und blockiert eine Rotation, sobald dieser in Kontakt mit der Gelenkpfannenseitenwand 204 kommt. Im Inneren des Gelenkkopfes 100 ist eine Gelenkkopfausnehmung 122 angeordnet. An einem unteren Ende der Gelenkkopfinnenfläche 107 ist ein Bodenteil angeordnet, der sich bis zur Mittellängsachse z erstreckt und die Gelenkkopfausnehmung 122 des Gelenkkopfes 100 nach unten hin verschließt. Mittig auf dem Bodenteil 110 ist auf diesem eine Leuchtmittelfassung 112 angeordnet, die sich in die Gelenkkopfausnehmung 122 hinein erstreckt.

Die Ringscheibe 160 des Innenrings 150 erstreckt sich mit ihrer Längserstreckung rechtwinklig zur Mittellängsachse z. Unterhalb der Ringscheibe 160 ist eine Gewindewand 170 angeordnet, die mit der Ringscheibe 160 einteilig verbunden ist. Über die Gewindewand 170, die ein Außengewinde 162 (siehe Fig. 6) aufweist, ist der Innenring 150 mit der Gelenkkopfinnenfläche 107 verbunden. Die Ringscheibe 160 erstreckt sich mit ihrer Längserstreckung auf einer Oberseite der Gewindewand 170 bevorzugt in Richtung der Mittellängsachse z. Des Weiteren erstreckt sich die Ringscheibe 160 auf der Oberseite der Gewindewand 170 zu einem Teil entfernend von der Mittellängsachse z. Der von der Mittellängsachse z entfernende Teil des Innenrings 150 liegt teilweise auf dem oberen Gelenkkopfende 102 auf. Der Innenring 150 ist, exklusiv des Außengewindes 162, rotationssymmetrisch um die Mittellängsachse z herum ausgebildet. Die Ringscheibe 160 des Innenrings 150 weist mittig, um die Mittellängsachse z herum erstreckend, die Ringausnehmung 152 auf. Am Innenring 150 ist angrenzend an die Ringausnehmung 152 ein Absatz 154, der als Hinterschneidung ausgebildet ist, angeordnet. Der Absatz 154 des Innenrings 150 ist eine Ausnehmung auf einer dem Bodenteil 110zugewandten Seite des Innenrings 150.

Zwischen der Ringausnehmung 152 ist das Lichtaustrittsmittel 240 angeordnet. Das Lichtaustrittsmittel 240 erstreckt sich kegel- beziehungsweise trichterförmig zulaufend bis zur Leuchtmittelfassung 112 des Gelenkkopfes 110. An einer unteren schlanken Öffnung des Lichtaustrittsmittels 240 ist ein Leuchtmittel 250, das von der Leuchtmittelfassung 112 gehalten ist, angeordnet. Das Leuchtmittel 250 erstreckt sich kuppelförmig ausgehend von der Leuchtmittelfassung 112 in Richtung einer oberen weiten Öffnung des Lichtaustrittsmittels 240. An der oberen weiten Öffnung des Lichtaustrittsmittels 240 ist dieses in der Ringausnehmung 152 seitlich vom Absatz 154 des Innenrings 150 formschlüssig gehalten. So lange die Gewindewand 170, die unterhalb des Innenrings 150 mit diesem verbunden ist, über das Außengewinde 162 mit der Gelenkkopfseitenwand 104 verschraubt ist, ist das Lichtaustrittsmittel 240 auf der Leuchtmittelfassung 112 fixiert.

Die Gelenkkopfseitenwand 104 weist über die Gelenkkopfaußenfläche 105 einen Durchmesser d auf. Die Gelenkpfanneninnenfläche 207, die im Wesentlichen über eine Anlagelinie rotatorisch um die Mittellängsachse (z) in Kontakt mit der Gelenkkopfaußenfläche 105 ist, erstreckt sich vom oberen Gelenkpfannenende 202 in Richtung des unteren Gelenkpfannenendes 208 (siehe Fig. 3) bis mindestens zum Durchmesser d der Gelenkkopfaußenfläche 105 des Gelenkkopfes 100.

Fig. 3 zeigt die Einbauleuchte 10 gemäß Fig. 1 in einer Seitenansicht auf die Gelenkpfanne 200 und den Gelenkkopf 100. Seitlich an der Gelenkpfanne 200 sind die zwei Haltefedern 216 angeordnet, die über deren jeweiligen Federeinheiten 217 mit der Gelenkpfanne 200 verbunden sind. Die Haltefedern 116 erstrecken sich von einem unteren Ende der Gelenkpfanne 200 in etwa in einem 40° Winkel entfernend von der Gelenkpfanne 200 in Richtung eines oberen Endes der Gelenkpfanne 200. Mittig zwischen den zwei Haltefedern 116 ist auf der Gelenkpfanne 200 eine der beiden Anpressplatten 218 angeordnet. Angrenzend an das untere Gelenkpfannenende 208 weist die Gelenkpfannenseitenwand 204 vier Anschlagsplatten 219 auf. Die weiteren Anschlagsplatten 219 sind dieser perspektivischen Ansicht nicht zu entnehmen. Die Anschlagsplatten 219 sind im Wesentlichen rechteckig mit abgerundeten Ecken ausgebildet und sind in einer Dicke D (siehe Fig. 5a), relativ zu einer Höhe H und Breite B der Anschlagsplatten 219, dünnwandig ausgebildet. Auf einer Innenseite (Fig. 3 nicht zu entnehmen) weisen die Anschlagsplatten 219 in etwa den ersten Radius r₁ (siehe Fig. 1) auf. Die Anschlagsplatten 219 sind leicht nach innen, auf die Mittellängsachse z zu erstreckend, gewölbt beziehungsweise gebogen, so dass sich die Anschlagsplatten 219 in Richtung des unteren Gelenkpfannenendes auf den Gelenkkopf 100 gebogen zu erstrecken. Auf Grund der dünnwandigen Dicke D sind die Anschlagsplatten 219 elastisch ausgebildet und ermöglichen eine Entnahme des Gelenkkopfes 100 nach unten, sobald eine entsprechende Kraft F auf den Gelenkkopf 100 ausgeübt wird. Bei der Entnahme des Gelenkkopfes 100 werden die Anschlagsplatten 219 nach außen, entfernend von der Mittellängsachse z, gedrückt und der Gelenkkopf 100 kann entnommen werden. Die Gelenkkopfseitenwand 104 weist angrenzend an das untere Gelenkkopfende 108 den Steg 109 auf, der umlaufend um die Mittellängsachse z herum ausgebildet ist.

Fig. 4 zeigt die Einbauleuchte 10 gemäß Fig. 1 in einer Unteransicht auf den Gelenkkopf 100 und die Gelenkpfanne 200. Seitlich an der Gelenkpfanne 200 sind in 90°-Abständen zu einander um die Mittellängsachse z herum die zwei Haltefedern 216 und die zwei Anpressplatten 218 abwechselnd angeordnet. Des Weiteren ist zu entnehmen, dass die Federeinheiten 217 der Haltefedern 216 spiralförmig ausgebildet sind. Weiter weist die Gelenkpfanne 200 insgesamt acht Anschlagspatten 219 auf, die angrenzend an das unteren Gelenkpfannenende 208 angeordnet sind. Jeweils vier Anschlagsplatten 219 sind auf der einen Seite der x-Achse (siehe Fig. 1) an der Gelenkpfanne 200 angeordnet und die vier weiteren Anschlagsplatten 219 sind spiegelsymmetrisch über die x-Achse auf der anderen Seite angeordnet.

Fig. 5 zeigt die Einbauleuchte 10 gemäß Fig. 1 in einer zweiten seitlichen Schnittansicht II-II durch den Gelenkkopf 100, den Innenring 150, die Gelenkpfanne 200, das Lichtaustrittsmittel 240 und dem Leuchtmittel 250. Der Gelenkkopf 100 weist auf der Gelenkkopfaußenfläche 105 der Gelenkkopfseitenwand 104 den zweiten Radius r₂ auf. Dem gegenüber weist mindestens die Gelenkpfannenseitenwand 204 die Gelenkpfanneninnenfläche 207 und auf dieser den ersten Radius r₁ auf. In dem Bereich, in dem sich die Gelenkkopfseitenwand 104 und die Gelenkpfannenseitenwand 204 gegenüberliegen, weist die Einbauleuchte 10 einen Spalt 130 auf. Der Spalt 130 resultiert aus den sich unterscheidenden Radien r₁ und r₂. Der zweite Radius r₂ weist einen Wert von etwa 19,5° und der erste Radius r₁ einen Wert von etwa 15° auf. Des Weiteren ist auf dem Bodenteil 110 des Gelenkkopfes 100 die Leuchtmittelfassung 112 angeordnet, die das Leuchtmittel 250 hält und auf der das Lichtaustrittsmittel 240 angeordnet ist. Die zweite Schnittansicht verdeutlicht, dass der erste Radius r₁ der Gelenkpfannenseitenwand 204 auf der Gelenkpfanneninnenfläche 207 im Wesentlichen auch im Bereich der Anschlagsplatten 219 ausgebildet ist. Auf der Anschlagsplatte 219 und angrenzend an das untere Gelenkpfannenende 208 weist die Anschlagsplatte 219 auf der Gelenkpfanneninnenfläche 207 einen Kontaktaufsatz 220 auf. Der Kontaktaufsatz 220 steht in unmittelbarem Kontakt zur Gelenkkopfaußenfläche 105 der Gelenkkopfseitenwand 104. Bei einer Rotation des Gelenkkopfes 100 reibt die Gelenkkopfseitenwand 104 im Wesentlichen über eine Art Anlagelinie am Kontaktaufsatz 220 entlang. Die Detailansicht 5a, welche in Fig. 5a vergrößert ist, verdeutlicht die Anschlagsplatte 219 und dessen Kontaktaufsatz 220.

Fig. 5a zeigt die zweite seitliche Schnittansicht II-II gemäß Fig. 5 in einer Detailansicht. Der Gelenkkopf 100 weist die Gelenkkopfseitenwand 104, den Steg 109 der Gelenkkopfseitenwand 104 und das untere Gelenkkopfende 108 auf. Die Gelenkpfanne 200 weist die Gelenkpfannenseitenwand 204, sowie dessen Anschlagsplatte 219 und das untere Gelenkpfannenende 208 auf. Die Anschlagsplatte 219 weist angrenzend an das untere Gelenkpfannenende 208, den Kontaktaufsatz 220 auf. Die Gelenkpfannenseitenwand 204 und dessen Anschlagsplatte 219 weisen die Dicke D auf. Über die Dicke D beziehungsweise in Richtung der Dicke D sind die jeweiligen Anschlagsplatten 219 elastisch ausgebildet. Der Kontaktaufsatz 220, der von der Gelenkpfanneninnenfläche 207umfasst ist, weist eine Wölbung auf, die sich in Richtung der Gelenkkopfseitenwand 104 des Gelenkkopfes 100 erstreckt. Mit der gewölbten Erstreckung ist der Kontaktaufsatz 219 in Kontakt mit der Gelenkkopfaußenfläche 105 der Gelenkkopfseitenwand 104.

Fig. 5b zeigt eine alternative Detailansicht des Schnittes II-II umfassend die Gelenkpfanne 200. Der Kontaktaufsatz 220, der auf der Anschlagsplatte 219 angrenzend an das untere Gelenkpfannenende 208 angeordnet ist, weist eine im Wesentlichen gleichmäßige Wölbung über eine Breite B auf. Die Breite B beträgt in etwa 1,56cm.

Fig. 6 zeigt den Innenring 150 der Einbauleuchte 10 gemäß Fig. 1 in einer Seitenansicht. Unterhalb beziehungsweise in Fig. 6 rechts ist an der Ringscheibe 160 des Innenrings 150 die Gewindewand 170 mit dem Außengewinde 162 angeordnet. Von der Mittellängsachse z entfernenden weist die Ringscheibe 160 randseitig eine zweite Fase 164 mit einem Winkel α von etwa 63° auf.

Fig. 7 zeigt den Innenring 150 der Einbauleuchte 10 gemäß Fig. 1 in einer Unteransicht. Fig. 7 veranschaulicht die rotatorische Symmetrie des Innenrings 150 um die Mittellängsachse z. Des Weiteren ist veranschaulicht, dass sich die Ringscheibe 160 des Innenrings 150 ausgehend von der Gewindewand 170 auf die Mittellängsachse z zu und zu einem verhältnismäßig kurzen Teil entfernend erstreckt. Des Weiteren ist auf einer Außenseite 174 der Gewindewand 170 das Außengewinde 162 (siehe Fig. 6) angeordnet. In Richtung der Längserstreckung der Ringscheibe 160 und auf die Mittellängsachse z zu, weist die Ringscheibe 160 an einem Rand den Absatz 154, der als Hinterschneidung ausgebildet ist, auf. Der Absatz 154 der Ringscheibe 160 ist entsprechend ausgebildet, so dass er das Lichtaustrittsmittel 240 (siehe Fig. 2) in seiner Position hält.

Fig. 8 zeigt den Innenring 150 der Einbauleuchte 10 gemäß Fig. 1 in einer Draufsicht. Der rotationssymmetrische Innenring 150 weist um die Mittellängsachse z herum erstreckend die Ringausnehmung 152 auf. Entfernend von der Mittellängsachse z weist die Ringscheibe 160 des Innenrings 150 randseitig den Umfang entlang verlaufend die zweite Fase 164 auf.

Fig. 9 zeigt den Innenring 150 der Einbauleuchte 10 gemäß Fig. 1 in einer dritten seitlichen Schnittansicht III-III. Verdeutlicht ist die Ringscheibe 160, die sich mit ihrer Längserstreckung rechtwinklig zur Mittellängsachse z erstreckt. Des Weiteren erstreckt sich die Gewindewand 170 mit ihrer Längserstreckung parallel zur Mittellängsachse z. Der kurze Teil der Ringscheibe 160, der sich auf der Gewindewand 170 von der Mittellängsachse z entfernend erstreckt, weist die zweite Fase 164 auf. Durch die Mittellängsachse z hindurch verlaufend ist die Ringausnehmung 152 angeordnet. Angrenzend an die Ringausnehmung 152 weist der Innenring 150 den Absatz 154 auf.

Die in den Figuren dargestellten Ausführungsformen sind nicht beschränkend auszulegen. Vielmehr können dort beschriebene Merkmale untereinander und mit den zuvor beschriebenen Merkmalen zu weiteren Ausgestaltungen kombiniert werden. So kann die Einbauleuchte seitlich angeordnete Haltefedern und/oder Anpressplatten in Kombination oder einzeln aufweisen. Auch kann die Gelenkpfannenseitenwand keine Anschlagplatten umfassen, sondern ist ohne solche ausgebildet mit einem als Ringwulst ausgebildeten Kontaktaufsatz auf der Gelenkpfanneninnenfläche, bevorzugt angrenzend an das untere Gelenkpfannenende. Des Weiteren kann ein oder eine Mehrzahl von Leuchtmitteln im Inneren der Einbauleuchte angeordnet sein. Entsprechend weist der Gelenkkopf auf dem Bodenteil somit eine Mehrzahl von Leuchtmittelfassungen auf. Die in der Figurenbeschreibung und den Ansprüchen angegebenen Bezugszeichen beschränken den Schutzbereich der vorliegenden Erfindung nicht, sondern verweisen lediglich auf die in den Figuren gezeigten Ausführungsformen. Mit der vorliegenden Erfindung wird somit eine Einbauleuchte zur Verfügung gestellt, die eine kraftreduzierende und stufenlose im Wesentlichen 360°-Justage ermöglicht, wobei der Kontaktaufsatz der Gelenkpfanne den Kontakt zum Gelenkkopf verringert und deren Reibung zueinander reduziert.

## Patentansprüche

1. Einbauleuchte (10) umfassend mindestens einen Gelenkkopf (100) und mindestens eine Gelenkpfanne (200), wobei die Gelenkpfanne (200) eine Gelenkpfannenseitenwand (204) mit einer Gelenkpfanneninnenfläche (207) umfasst, wobei die Gelenkpfannenseitenwand (204) zwischen einem oberen Gelenkpfannenende (202) und einem unteren Gelenkpfannenende (208) einen ersten Radius (r1) aufweist und eine Gelenkkopfseitenwand (104) des Gelenkkopfes (100) einen zweiten Radius (r2) aufweist und wobei der erste Radius (r1) kleiner als der zweite Radius (r2) ist, wobei die Gelenkpfanneninnenfläche (207) mindestens einen wulstartig ausgebildeten Kontaktaufsatz (220) zur mindestens teilweisen Anlage am Gelenkkopf (100) umfasst.

2. Einbauleuchte (10) gemäß Anspruch 1, **dadurch gekennzeichnet, dass** die Gelenkpfanne (200) eine Gelenkpfannenausnehmung (222) aufweist, die einen Innenraum bildet, in dem der Gelenkkopf (100) im Wesentlichen angeordnet ist.

3. Einbauleuchte (10) gemäß einem oder mehreren der vorhergehenden Ansprüche, **dadurch gekennzeichnet, dass** der Gelenkkopf (100) ein Bodenteil (110) mit mindestens einer Leuchtmittelfassung (112) aufweist.

4. Einbauleuchte (10) gemäß einem oder mehreren der vorhergehenden Ansprüche, **dadurch gekennzeichnet, dass** die Gelenkkopfseitenwand (104) einen Steg (109) aufweist, der ein Überdrehen des Gelenkkopfes (100) unterbindet.

5. Einbauleuchte (10) gemäß einem oder mehreren der vorhergehenden Ansprüche, **dadurch gekennzeichnet, dass** am und/oder auf dem Gelenkkopf (100) ein Innenring (150) angeordnet ist.

6. Einbauleuchte (10) gemäß Anspruch 5, **dadurch gekennzeichnet, dass** der Innenring (150) eine Gewindewand (170) umfasst, über die der Innenring (150) mit dem Gelenkkopf (100) verbunden ist.

7. Einbauleuchte (10) gemäß einem oder mehreren der vorhergehenden Ansprüche, **dadurch gekennzeichnet, dass** in einer Gelenkkopfausnehmung (122) des Gelenckopfes (100) mindestens ein Lichtaustrittsmittel (240) angeordnet ist.

## Claims

1. Recessed luminaire (10) comprising at least one joint head (100) and at least one joint socket (200), wherein the joint socket (200) comprises a joint socket sidewall (204) having a joint socket inner surface (207), wherein the joint socket sidewall (204) has a first radius (r1) between an upper socket end (202) and a lower socket end (208) and a joint head sidewall (104) of the joint head (100) has a second radius (r2) and wherein the first radius (r1) is smaller than the second radius (r2), wherein the joint socket inner surface (207) comprises at least one bead-like contact attachment (220) for at least partial abutting the joint head (100).

2. Recessed luminaire (10) according to claim 1, **characterized in that** the joint socket (200) comprises a joint socket recess (222) defining an interior space in which the joint head (100) is substantially arranged.

3. Recessed luminaire (10) according to one or more of the preceding claims, **characterized in that** the joint head (100) comprises a base portion (110) having at least one luminaire socket (112).

4. Recessed luminaire (10) according to one or more of the preceding claims, **characterized in that** the joint head sidewall (104) comprises a web (109) that prevents the joint head (100) from overwinding.

5. Recessed luminaire (10) according to one or more of the preceding claims, **characterized in that** an inner ring (150) is arranged at and/or on the joint head (100).

6. Recessed luminaire (10) according to claim 5, **characterized in that** the inner ring (150) comprises a threaded wall (170) via which the inner ring (150) is connected to the joint head (100).

7. Recessed luminaire (10) according to one or more of the preceding claims, **characterized in that** at least one light emitting means (240) is arranged in a joint head recess (122) of the joint head (100).

## Revendications

1. Lampe intégrée (10) comprenant au moins une tête pivotante (100) et au moins une cavité articulaire (200), ladite cavité articulaire (200) comprenant une paroi latérale (204) de cavité articulaire ayant une surface intérieure (207) de cavité articulaire, dans laquelle ladite paroi latérale (204) de cavité articulaire a un premier rayon (r1) entre une extrémité supérieure (202) de cavité articulaire et une extrémité inférieure (208) de cavité articulaire, et une paroi latérale (104) de tête pivotante de ladite tête pivotante (100) a un deuxième rayon (r2), et dans laquelle ledit premier rayon (r1) est inférieur audit second rayon (r2), dans laquelle ladite surface intérieure (207) de cavité articulaire comprend au moins un embout de contact (220) en forme de renflement pour un engagement au moins partiel avec ladite tête pivotante (100).

2. Lampe intégrée (10) selon la revendication 1, **caractérisée en ce que** ladite cavité articulaire (200) comporte un évidement (222) de cavité articulaire qui forme un espace intérieur dans lequel ladite tête pivotante (100) est essentiellement disposée.

3. Lampe intégrée (10) selon une ou plusieurs des revendications précédentes, **caractérisée en ce que** ladite tête articulée (100) comporte une partie de fond (110) avec au moins une monture de moyen d'éclairage (112).

4. Lampe intégrée (10) selon une ou plusieurs des revendications précédentes, **caractérisée en ce que** ladite paroi latérale (104) de tête pivotante comporte une barrette (109) qui empêche une rotation excessive de ladite tête pivotante (100).

5. Lampe intégrée (10) selon une ou plusieurs des revendications précédentes, **caractérisée en ce qu'**une bague intérieure (150) est disposée sur et/ou au niveau de ladite tête pivotante (100).

6. Lampe intégrée (10) selon la revendication 5, **caractérisée en ce que** ladite bague intérieure (150) comprend une paroi filetée (170) par laquelle ladite bague intérieure (150) est reliée à ladite tête pivotante (100).

7. Lampe intégrée (10) selon une ou plusieurs des revendications précédentes, **caractérisée en ce qu'**au moins un moyen d'émission de lumière (240) est disposé dans un évidement (122) de tête pivotante de ladite tête de pivotante (100).
